# EUROPÄISCHE PATENTSCHRIFT

(11) **EP 0 016 930 B1**
(45) Veröffentlichungstag und Bekanntmachung des Hinweises auf die Patenterteilung: **27.01.1982**
(21) Anmeldenummer: 80100529.9
(22) Anmeldetag: 02.02.1980
(51) Int. Cl.: B24C 3/08, B22D 31/00

(54) **Kontinuierliche Muldenbandreinigungsvorrichtung und Verfahren zum Betreiben dieser Vorrichtung**
Continuously loadable cleaning device with a troughed belt conveyer and method of operating same
Dispositif de nettoyage en continu comportant un convoyeur à bande en auge et procédé de fonctionnement

(30) Priorität: 19.03.1979 DE 2910754
(43) Veröffentlichungstag der Anmeldung: 15.10.1980
(73) Patentinhaber: SCHLICK-Roto-Jet Maschinenbau GmbH, D-48629 Metelen (DE)
(72) Erfinder: Schlick, Horst-Dieter, Ing.grad, D-4431 Metelen (DE)
(74) Vertreter: Schulze Horn, Stefan, Dipl.-Ing.

## Beschreibung

Die Erfindung betrifft eine kontinuierlich radial beschickbare Muldenbandreinigungsvorrichtung, insbesondere Strahlanlage, bei welcher die zu reinigenden Gegenstände auf ein Band abgelegt und nach erfolgter Reinigung von diesem wieder ausgetragen werden.

Herkömmliche Muldenband-Strahlanlagen können zwar kontinuierlich beschickt werden, ihre Entleerung erfolgt aber auf jeden Fall diskontinuierlich durch Umkehr der Bewegungsrichtung des Bandes. Bei kontinuierlicher Beschickung ergibt sich daher für die zu verschiedenen Zeiten eingelegten Werkstücke verschiedene Bearbeitungszeiten, so daß sich in der Praxis die chargenweise Beschickung durchgesetzt hat, da eine kontinuierliche Beschickung bei den zuletzt einlaufenden Werkstücken zu einer ungenügenden Reinigung und Behandlung führen muß.

Es sind zur Behebung dieser Nachteile bereits andere Strahlanlagen bekannt, bei denen die Behandlung in axial beschickten Trommeln vorgenommen wird. Der Ausgang erfolgt dann auf der anderen Seite. Nachteilig ist bei diesen Anlagen aber, daß zum Durchtritt der Werkstükke die Trommel in einem gewissen Maße gefüllt sein muß, damit sich ein Böschungswinkel der aufgeschütteten Werkstücke einstellt. Diese Anlagen können also nur bei bestimmten Mengen der zu reinigenden Gegenstände je Zeiteinheit sicher arbeiten und auch dann kann nicht ausgeschlossen werden, daß für manche Werkstücke ein zu schneller Durchlauf erfolgt. Eine Anpassung an verschiedene Betriebsbedingungen ist nicht oder nur bedingt möglich.

Es ist darüber hinaus eine Schleuderstrahlanlage bekannt (GB-A-778 848), bei welcher mittels einer heb- und senkbaren Führung eine einseitig offene Muldenband-Trommel ausgebildet wird, aus der die bearbeiteten Werkstücke radial auslaufen können und bei welcher die Zusammenstellung einer Bearbeitungscharge selbsttätig erfolgt. Das Band der Schleuderstrahlanlage wird dabei über eine gewichtsbelastete, heb-und senkbare Spannrolle gespannt. Nachteilig ist bei dieser bekannten Vorrichtung aber, daß die Werkstücke schon vor dem Schleuderstrahlen nicht von groben Verunreinigungen, wie Formsand, Schmiedezunder etc. befreit werden können, ein Sammeln und Bereitstellen bei gleichzeitigem Vortrommeln ist also nicht möglich.

Es ist weiterhin eine Vorrichtung zum Entgraten bekannt (DE-PS 2 059 515), bei der mittels Stützrollen Durchhängetaschen geschaffen worden sind, die Mulden entsprechen. Die zu behandelnden Güter werden dabei durch die Bandbewegung kontinuierlich auch über die Stützrollen bewegt, wobei der Durchhang zur Taschenbildung über die Bandspannung einstellbar ist. Nachteilig ist bei dieser bekannten Vorrichtung aber, daß die Bearbeitungszeit jedes einzelnen zu bearbeitenden Gegenstandes nicht genau eingestellt werden kann, da ein kontinuierlicher, ungeordneter Durchlauf vorliegt und daß die Vorrichtung nicht zur Behandlung von Gegenständen aus Metall mit komplizierten Oberflächenformen geeignet erscheint.

Es ist daher Aufgabe der Erfindung, eine Strahlmittelreinigungsanlage zu schaffen, welcher die vorgenannten Nachteile nicht mehr anhaften und die es insbesondere erlaubt, bei kontinuierlicher Eingabe der Werkstücke diese einer Reinigung während eines definierten, auswählbaren Zeitraumes zu unterwerfen.

Die Vorrichtung soll weiterhin einfach aufgebaut und betriebssicher sein und die Vorteile herkömmlicher Muldenband-Reinigungsanlagen mit den Vorteilen einer kontinuierlichen Beschikkung vereinigen können.

Diese Aufgabe wird erfindungsgemäß bei der eingangs genannten Muldenbandreinigungsvorrichtung dadurch gelöst, daß das Band in Durchlaufrichtung erst eine Sammelmulde und dahinter eine Bearbeitungsmulde ausbildet, wobei die Bearbeitungsmulde von das Band während des Bearbeitungsvorganges umlenkenden Führungen in Bandlaufrichtung davor und dahinter begrenzt wird und die Führungen während des Bandlaufes heb- und senkbar sind.

Die erfindungsgemäße Vorrichtung wird weiterhin vorteilhaft durch folgende, kontinuierlich aneinander anschließende Arbeitstakte betrieben:
a) Sammeln der zulaufenden Werkstücke in der Sammelmulde bei gleichzeitiger Strahlung von Werkstücken in der Bearbeitungsmulde,
b) Auslauf der gereinigten Werkstücke und
c) Einlauf der gesammelten Werkstücke aus der Sammelmulde in die Bearbeitungsmulde.

Um eine sichere Bandführung auch bei veränderter Lage der die Mulde begrenzenden Führungen zu gewährleisten, ist vorteilhaft mindestens eine weitere, von oben auf das rücklaufende Band wirkende heb- und senkbare Spannführung vorhanden, die gewichtsbelastet sein kann und die vorteilhaft zwischen den Umlenkführungen für das Band und weiteren, von unten auf das rücklaufende Band wirkende Führungen angeordnet ist. Zur Ausbildung der Sammelmulde wird vorteilhaft vor der in Bandlaufrichtung ersten heb- und senkbaren Führung eine Niederhalteführung angeordnet und eine solche Niederhalteführung kann auch hinter der in Bandlaufrichtung zweiten heb- und senkbaren Führung vorhanden sein.

Im folgenden wird ein Ausführungsbeispiel der Erfindung anhand von Zeichnungen näher beschrieben. Es zeigt
Fig. 1 schematisch die erfindungsgemäße Strahlanlage während des Sammel- und Reinigungstaktes,
Fig. die Anlage während des Entnahmetaktes,
Fig. die Anlage während des Übergabetaktes der Werkstücke von der Sammel- in die Bearbeitungsmulde,
Fig.4 schematisch die erfindungsgemäße Strahlanlage während des Sammel- und Reinigungstaktes mit einer Bearbeitungs- und Nachbearbeitungsmulde,
Fig. die Anlage gemäß Fig. 4 während des Entnahmetaktes und
Fig. 6 die Anlage während Fig. 4 während des Übergabetaktes der Werkstücke von der Sammel- in die Bearbeitungsmulde sowie von der Bearbeitungsmulde in die Nachbearbeitungsmulde.

Gemäß den Figuren besteht eine erfindungsgemäße Strahlanlage aus einem umlaufenden, endlosen Transportband 1 aus perforiertem Gummi, zusammengesetzten Gliedern oder dergleichen, die von quer durch das Band verlaufenden Stangen gehalten werden. Bei Verwendung solcher Gliederbänder sind die Kanten des Bandes als Ketten ausgebildet, in die in bekannter Weise Führungsscheiben oder Zahnräder (Führungen) zum Spannen, Führen und zum Antrieb eingreifen.

In Bandlaufrichtung oben ist hinter der vorderen Umlenkrolle oder -führung 12 eine Niederhalteführung 7 angeordnet, die feststehend ausgebildet ist und eine Sammelmulde 2 zum kontinuierlichen, radialen Werkstückeinlauf bildet. Die erfindungsgemäße Anlage braucht also nicht mehr chargenweise beschickt zu werden, wodurch ein zusätzliches Hebezeug mit einer entsprechenden Steuerung entfallen kann.

Hinter der Führung 7 ist eine heb- und senkbare Führung 4 angeordnet, die im angehobenen Zustand zusammen mit Scheibenführungen 9 und dahinter angeordneten, ebenfalls heb-und senkbaren Führungen 5 die Bearbeitungsmulde ausbilden.

In Bandlaufrichtung hinter der heb- und senkbaren Führung 5 ist eine weitere Führung 8 angeordnet, die feststehend ist und von der aus das Band zur hinteren Umlenkrolle oder -führung 13 läuft.

An dem rücklaufenden Band befindet sich in Bandlaufrichtung hinter den Rollen bzw. Führungen 13 eine Führung 6, die mittels eines Gewichtes 10 das Band spannend belastet und hinter der sich eine wiederum feststehende Führung 11 befindet. Dahinter kann sich ein weiteres Paar der Rollen 6 und 11 kurz vor der vorderen Umlenkrolle bzw. führung 12 befinden, wobei dann aber die Führung 11 vor der gewichtsbelasteten, heb- und senkbaren Führung 6 angeordnet ist.

Die erfindungsgemäße Vorrichtung kann vereinfacht werden, indem einige Führungen weggelassen werden. Die Bandspannung kann dann z. B. durch das Bandgewicht selbst des nicht unterstützten rücklaufenden Bandes erfolgen und das Band kann direkt von den Führungen 5 zur hinteren Umlenkrolle bzw. -führung verlaufen. Unbedingt notwendig sind aber die Führungen 7, 4, 5 und 9, da diese zwei hintereinander angeordnete, jeweils radial beschickbare Mulden bilden, die radial entleerbar sind, ohne daß die Bandlaufrichtung geändert werden müßte und damit der kontinuierliche Werkstoffzulauf unterbrochen werden müßte.

Die erfindungsgemäße Vorrichtung arbeitet jetzt wie folgt:
Gemäß Fig. 1 laufen die Werkstücke kontinuierlich zu und sammeln sich in der Mulde 2, während gleichzeitig in der Mulde 3 die Bearbeitung von Werkstücken während eines definierten, beliebig bestimmbaren Zeitraumes erfolgt. Danach senkt sich die Führung 5 und gemäß Fig. 2 laufen die gereinigten Werkstücke aus der Bearbeitungsmulde 3 aus. Sie können chargenweise weiterverarbeitet oder -transportiert werden, sie können aber auch in einen sich selbst entleerenden Vorratsbehälter ablaufen, aus dem sie, L B. mittels einer Wendetrutsche kontinuierlich und vereinzelt entnommen werden oder selbsttätig unter Schwerkrafteinfluß auslaufen.

Gemäß Fig. 3 wird dann die Führung 5 wieder angehoben und die Führung 4 abgesenkt, so daß die Werkstücke aus der Mulde 2 in die Mulde 3 übertragen werden. Danach wird die Führung 4 wieder angehoben und der Sammel- und Bearbeitungstakt beginnt von neuem.

Gemäß den Fig. 4 bis 6 kann die erfindungsgemäße Strahlanlage auch noch um eine Nachbearbeitungsmulde erweitert werden, indem hinter die Bearbeitungsmulde eine weitere Mulde durch seitliche Scheiben 14 und eine heb- und senkbare Führung 15 gesetzt wird. Es ist dadurch möglich, das bereits gestrahlte Material noch einmal nachzureinigen und so z. B. das Strahlmittel auch aus komplizierten Werkstücken mit Hohlräumen sicher zu entfernen.

Während die eigentliche Bearbeitungsmulde 3 beschickt wird, werden die bereits gestrahlten Werkstücke in die Nachbearbeitungsmulde übergeben und nach dem Anheben der Führung 15 kann dann ein Arbeitstakt für beide Bearbeitungsmulden beginnen (Fig.4). Gemäß Fig. 5 werden beide Mulden gleichzeitig entleert und die Beschickung erfolgt gemäß Fig. 6 ebenfalls gleichzeitig. Die Arbeit der Sammelmulde 2 und die übrigen Teile der erfindungsgemäßen Vorrichtung bleiben praktisch unverändert.

## Patentansprüche

1. Kontinuierlich radial beschickbare Muldenbandreinigungsvorrichtung, insbesondere Strahlanlage, bei welcher die zu reinigenden Gegenstände auf ein Band (1) abgelegt und nach erfolgter Reinigung von diesem wieder ausgetragen werden, dadurch gekennzeichnet, daß das Band (1) in Durchlaufrichtung erst eine Sammelmulde (2) und dahinter eine Bearbeitungsmulde (3) ausbildet, wobei die Bearbeitungsmulde (3) von das Band (1) während des Bearbeitungsvorganges umlenkenden Führungen (4,5) in Bandlaufrichtung davor und dahinter begrenzt wird und die Führungen (4, 5) während des Bandlaufs heb- und senkbar sind.

2. Vorrichtung nach Anspruch 1, dadurch gekennzeichnet, daß mindestens eine weitere, von oben auf das rücklaufende Band (1) wirkende, heb- und senkbare Spannführung (6) vorhanden ist.

3. Vorrichtung nach Anspruch 1 oder 2, dadurch gekennzeichnet, daß vor der in Bandlaufrichtung vorderen heb- und senkbaren Führung (4) eine Niederhalteführung (7) angeordnet ist.

4. Vorrichtung nach Anspruch 1 bis 3, dadurch gekennzeichnet, daß in Bandlaufrichtung hinter der hinteren heb- und senkbaren Führung (5) eine weitere Niederhalteführung (8) angeordnet ist.

5. Vorrichtung nach Anspruch 2, dadurch gekennzeichnet, daß die Spannführung (6) oder die Spannführungen (6) gewichtsbelastet ist oder sind.

6. Vorrichtung nach Anspruch 1 bis 5, dadurch gekennzeichnet, daß die Spannführung (6) oder die Spannführungen (6) zwischen den Umlenkführungen oder -rollen (12, 13) und weiteren, von unten auf das rücklaufende Band wirkende Führungen (11) angeordnet sind.

7. Vorrichtung nach Anspruch 1 bis 6, dadurch gekennzeichnet, daß in Bandlaufrichtung hinter der Bearbeitungsmulde (3) eine weitere Nachbearbeitungsmulde geschaffen ist, die in Arbeitsposition nach hinten durch eine weitere heb- und senkbare Führung (15) begrenzt ist.

8. Verfahren zum Betreiben der Vorrichtung nach Anspruch 1 bis 6, gekennzeichnet durch folgende Arbeitstakte:
a) Sammeln der zulaufenden Werkstücke in der Sammelmulde (2) bei gleichzeitiger Strahlung von Werkstücken in der Bearbeitungsmulde (3),
b) Auslauf der gereinigten Werkstücke und
c) Einlauf der gesammelten Werkstücke aus der Sammelmulde (2) in die Bearbeitungsmulde (3).

9. Verfahren zum Betreiben der Vorrichtung nach Anspruch 7, gekennzeichnet durch folgende Arbeitstakte:
a) Sammeln der zulaufenden Werkstücke in der Sammelmulde (2) bei gleichzeitiger Strahlung von Werkstücken in der Bearbeitungsmulde (3) und der Nachbearbeitungsmulde,
b) Auslauf der gereinigten Werkstücke aus der Bearbeitungsmulde (3) in die Nachbearbeitungsmulde sowie aus der Nachbearbeitungsmulde und
c) Einlauf der gesammelten Werkstücke aus der Sammelmulde (2) in die Bearbeitungsmulde (3) und aus der Bearbeitungsmulde (3) in die Nachbearbeitungsmulde.

## Claims

1. A trough belt cleaning apparatus adapted to be continuously fed with articles in radial direction, particularly a blasting system, wherein the articles to be cleaned are placed onto a belt and discharged from the latter when the cleaning operation has been performed, char- aceterized in that said belt (1) defines, as seen in the direction of belt travel, first a receiving or collecting trough (2) and a subsequent, downstream processing trough (3), with said processing trough (3) being defined or bounded on the upstream and downstream sides, as seen in belt travelling direction, by quide pulleys (4, 5) acting to deflect said belt (1) during the processing operation, and that said pulleys (4, 5) are adapted to be raised and lowered while said belt is travelling.

2. The apparatus according to claim 1, characterized in that at least one further tensooning pulley (6) adapted to be raised and lowered and acting upon the returning belt (1) (portion) from above ist provided.

3. The apparatus according to claim 1 or 2, characterized in that a holddown pulley (7) is provided in front of the upstream raisable and lowerable (guide) pulley (4).

4. The apparatus according to claims 1 to 3, characerized in that a further holddown pulley (8) is provided downstream of said rear or downstream raisable and lowerable pulley (5).

5. The apparatus according to claim 2, characterized in that said tensioning pulley (6) or said tensioning pulleys (6) is or are weight- loaded, respectively.

6. The apparatus according to claims 1 to 5, characterized in that said tensioning pulley(s) (6) ist (are) positioned between the returning pulleys or rollers (12, 13) and further pulleys (11) acting upon said returning belt portion from below.

7. The apparatus according to claims 1 to 6, characterized in that a further aftertreating trough ist defined downstream of said processing trough (3), which trough in its operitive position is defined or bounded on the downstream side by a further raisable and lowerable pulley (15).

8. A method of operating the apparatus according to claims 1 to 6, characterized by the following cycles of operation:
a) Collecting the supplied workpieces within the collecting trough, while simultaneously blastfinishing workpieces in the processing trough;
b) discharging the cleaned workpieces; and
c) transferring the collected workpieces from the collecting trough into the processing trough.

9. A method of operating the apparatus according to claim 7, characterized by the following cycles of operation:
a) Collecting the supplied wirkpieces within the collecting trough, while simultaneously blastfinishing workpieces in the processing trough and in the aftertreating trough;
b) discharging the cleaned workpieces from the processing trough into the aftertreating trough, as well as from the aftertreating trough; and
c) transferring the collected workpieces from the collecting trough into the processing trough, and from the processing trough into the aftertreating trough.

## Revendications

1. Convoyer en auges de nettoyage à action continue et à chargement radial, en particulier installation à jet, dans laquelle les objets à nettoyer sont déposés sur une bande (1) et en sont repris, une fois le nettoyage accompli, caractérisé en ce que la bande (1) forme d'abord dans le sens de passage une auge collectrice (2) et ensuite une auge de traitement (3), l'auge de traitement (3) étant limitée par des poulies (4, 5) renvoyant la bande pendant l'opération et situées avant et après l'auge dans le sens du déroulement de la bande, ces poulies (4, 5) pouvant être montées et descendues pendant le déroulement de la bande.

2. Dispositif selon la revendication 1, caractérisé en ce qu'au moins un autre guide de tension (6) que l'on peut monter et descendre et qui agit d'en haut sur la bande (1) en marche arrière, est présent.

3. Dispositif selon la revendication 1 ou 2, caractérisé en ce que, dans le sens du déroulement de la bande, un guide de pression (7) se placé avant le guide avant que l'on peut monter et descendre (4).

4. Dispositif selon la revendication 1 à 3, caractérisé en ce que, dans le sens du déroulement de la bande, un autre guide de pression (8) se trouve placé derrière le guide arrière (5) que l'on peut monter et descendre.

5. Dispositif selon la revendication 2, caractérisé en ce que le guide de tension (6) ou les guides de tension (6) est ou sont à contrepoids.

6. Dispositif selon la revendication 1 à 5, caractérisé en ce que le guide de tension (6) ou les guides de tension (6) se trouvent entre les poulies ou les guides de renvoi (12, 13) et d'autres guides (11) agissant d'en bas sur la bande en mache arrière.

7. Dispositif selon les revendications 1 à 6, caractérisé en ce que, dans le sens du déroulement de la bande, so trouve derrière l'auge de traitement (3), une auge de traitement ultérieur limitée dans la position de travail vers l'arrière par un autre guide (15) que l'on peut monter et descendre.

8. Procédé pour actionner le dispositif selon les revendications 1 à 6, caractérisé par les temps de travail suivants:
a) rassemblement des pièces à usiner dans l'auge collectrice pendant que simultanément les pièces à usiner sont grenaillées dans l'auge de traitement,
b) Sortie des pièces à usiner nettoyées,
c) Passage des pièces à usiner rassemblées de l'auge collectrice dans l'auge de traitement.

9. Procédé pour actionner le dispositif selon la revendication 7, caractérisé par les temps de travail suivants:
a) Rassemblement des pièces à usiner dans l'auge collectrice pendant que simultanément les pièces à usiner sont grenaillées dans l'auge de traitement et dans l'auge de traitement ultérieur,
b) passage des pièces à usiner nettoyées de l'auge de traitement dans l'auge de traitement ultérieur et leur sortie de l'auge de traitement ultérieur et
c) passage des pièces à usiner rassemblées de l'auge collectrice dans l'auge de traitement et de l'auge de traitement dans l'auge de traitement ultérieur.
